# EUROPÄISCHE PATENTSCHRIFT

(11) **EP 0 624 412 B1**
(45) Veröffentlichungstag und Bekanntmachung des Hinweises auf die Patenterteilung: **17.11.1999**
(21) Anmeldenummer: 94104255.8
(22) Anmeldetag: 18.03.1994
(51) Int. Cl.: B22D 11/10

(54) **Vorrichtung zur kontinuierlichen Zugabe von pulverförmigem und granuliertem Giesshilfsmittel auf den Badspiegel einer Schmelze in einer Stranggiesskokille**
Device for the continuous addition of powdery or granular casting agents to the surface of a melt in a continuous casting mould
Dispositif pour l'addition continue d'additifs de coulée pulvérulents ou granulaires à la surface d'un bain de métal fondu dans une lingotière de coulée continue

(30) Priorität: 01.04.1993 DE 9304946 U
(43) Veröffentlichungstag der Anmeldung: 17.11.1994
(73) Patentinhaber: INTOCAST GMBH Feuerfestprodukte und Giesshilfsmittel, D-40882 Ratingen (DE)
(72) Erfinder: Unterberg, Frank, Dr., D-46244 Bottrop (DE)
(74) Vertreter: Patentanwälte Dipl.-Ing. Walter Kuborn Dipl.-Phys. Dr. Peter Palgen

(56) Entgegenhaltungen:
- WO-A-92/00819
- GB-A- 1 529 099
- US-A- 4 312 399

## Beschreibung

Die Erfindung bezieht sich auf eine Vorrichtung der dem Oberbegriff des Anspruchs 1 entsprechenden Art.

Stranggießhilfsmittel bilden eine einige Zentimeter dicke Schicht auf dem im oberen Bereich einer Stranggießkokille gebildeten Badspiegel. Sie schmelzen in ihrem mit dem Badspiegel in Berührung stehenden Bereich teilweise auf und bilden eine Schlacke, die sich zwischen die Kokillenwand und den erstarrenden Strang setzt. Der noch lockere obere Anteil der Gießhilfsschicht wirkt wärmeisolierend und verhindert einen zu starken Wärmeverlust des Badspiegels.

Durch die Mitnahme der geschmolzenen Gießhilfsmittelschlacke tritt ein fortlaufender Verbrauch des Gießhilfsmittels ein. Dieser Verbrauch liegt im Bereich von etwa 0,3 kg bis O,8 kg pro Tonne Stahl. Diese Menge muß also fortlaufend nachgeliefert werden, wobei die Einhaltung einer gleichmäßigen Schichtdicke für die Qualität der Strangoberfläche wesentlich ist. Die Gleichmäßigkeit muß sowohl in vertikaler als auch in horizontaler Richtung angestrebt werden. Die Gleichmäßigkeit in vertikaler Richtung bedeutet die Einhaltung einer bestimmten Schichtdicke während der ganzen Gießdauer, um stets die Verfügbarkeit einer ausreichenden Menge an Schlacke zu gewährleisten. Die Gleichmäßigkeit in horizontaler Richtung bedeutet die Gleichmäßigkeit dieser Schichtdicke über den Strangquerschnitt, um eine gleichmäßige Isolierwirkung an jeder Stelle zu erzielen.

Der Ausgangspunkt der Entwicklung war die manuelle Zugabe von pulverförmigem Stranggießhilfsmittel. Die Gleichmäßigkeit ist hierbei nicht immer gewährleistet. Auch erfordert diese Methode die Anwesenheit und ständige Aufmerksamkeit einer Bedienungsperson über die gesamte mehrstündige Gießsequenz. Es wurde schon bald versucht, die Zugabe von Gießhilfsmitteln beim Stranggießen zu automatisieren. Dafür sind zwei unterschiedliche Verfahrensweisen bekannt, nämlich pneumatisch-mechanisch oder rein mechanisch mit Förderern arbeitende Einrichtungen auf der einen Seite und auf der anderen Seite Einrichtungen, die unter Ausnutzung der Schwerkraft arbeiten.

Bei einem bekannten Gerät der ersten Gruppe reicht ein am unteren Ende eines Vorratsbehälters angesetzter flacher Förderkanal von der einen Seite her bis über die Stranggießkokille. Unterhalb des Vorratsbehälters befindet sich ein Gasverteilungsraum, in den Luft eingeblasen werden kann, die das in dem Kanal befindliche pulverförmige Gießhilfsmittel fluidisiert und transportfähig macht. Wenn Luft eingeblasen wird, erfolgt also eine Förderung aus dem Vorratsbehälter durch den Kanal auf den Badspiegel in der Stranggießkokille. Wenn die Luft abgestellt wird, hört auch die Förderung auf. Die Steuerung erfolgt über Temperaturmeßfühler, die oberhalb der Kokille angeordnet sind. Wenn die Gießhilfsmittelschicht auf dem Badspiegel dünner wird und die Isolierwirkung des Pulvers nachläßt, steigt die Temperatur an, und die Zugabe des Gießhilfsmittels wird ausgelöst. Diese erfolgt also nicht kontinuierlich, sondern intermittierend, ähnlich wie bei der Handaufgabe. Daher ist bei der geschilderten automatischen Gießhilfsmittelzugabe eine Verbesserung der Strangoberfläche gegenüber der manuellen Gießhilfsmittelzugabe nicht zu erwarten. Dies hat sich auch in der Praxis bestätigt. Pneumatisch-mechanisch dosierende Einrichtungen haben sich nicht bewährt und keinen Eingang in die Praxis gefunden.

Die rein nach dem Schwerkraftprinzip arbeitenden Geräte sind zunächst ebenfalls für die Verwendung von pulverförmigem Gießhilfsmittel konzipiert worden. Von einem Vorratsbehälter führt ein geeignetes Zugaberohr bis über den Badspiegel. Die abgegebene Menge bildet auf dem Badspiegel einen Schüttkegel, der bis zum unteren Ende des Zugaberohrs hochsteigt. Es rutscht dann kein Gießhilfsmittel mehr nach. Erst wenn der Schüttkegel durch den Verbrauch sich von dem unteren Ende des Rohres wieder entfernt, rieselt neues Gießhilfsmittel nach. Diese Art der selbsttätigen Regulierung wird auch "chicken feeding"-Prinzip genannt, weil es bei Fütterungsautomaten verbreitet ist. Es hat sich jedoch gezeigt, daß mit dieser Methode pulverförmige Gießhilfsmittel nicht zuverlässig aufbringbar sind, da es selbst bei steiler angeordneten Zugaberohren (Winkel > 30°) zu Verstopfungen kommt.

Es war daher erforderlich, das Gießhilfsmittel zu granulieren, um der Verstopfungsneigung entgegenzuwirken. Mit einem Granulat ließ sich die Zugabe unter reiner Schwerewirkung funktionssicherer gestalten. Bei exakter Gießspiegelregelung war die Dicke der Granulatschicht stets gleich und somit ständig eine gleichmäßige Isolierung und eine der spezifischen Schlackenbildungsaktivität des Granulats entsprechende konstante Verfügbarkeit an Schlacke gewährleistet.

Die Anforderungen an die Qualität des Granulats sind aber hoch. Es zeigte sich, daß Granulate, deren Kornband weniger gleichmäßig war, wie reine Pulver zu Verstopfungen im Zugaberohr führten. Die Verwendung eines klassierten Granulats mit einem Kornband bedeutet eine erhebliche wirtschaftliche Belastung des Verfahrens.

Wenn die kontinuierliche Zugabe von Gießhilfsmittelgranulaten einen wirtschaftlichen Sinn haben soll, ist außerdem Voraussetzung, daß das Granulat pneumatisch gefördert werden kann und das Granulat auf der Gießbühne nicht in Säcken oder Big Bags mit Flurförderzeugen oder Hubfahrzeugen zur Beschickung des Vorratsbehälters der Zugabevorrichtung transportiert werden muß. Nur wenn die pneumatische Förderung möglich ist, kann das Granulat in einem Silofahrzeug angeliefert, in einen auf dem Hüttenflur stehenden Silo mit erheblichem Nutzvolumen eingeblasen und von dort aus zu dem Vorratsbehälter pneumatisch gefördert werden, um auf diese Weise eine kontinuierliche Bereitstellung des Gießpulvers ohne Transportmanipulationen auf der Gießbühne zu gewährleisten, die zusätzliche Arbeitskräfte erfordern. Die pneumatische Förderung ist also - vor allem beim Sequenzguß - Grundbedingung für die Kontinuität des gesamten Gießablaufs und der Personaleinsparung.

Die Granulate aus Gießhilfsmitteln, insbesondere aus Stranggießpulver, die an sich eine funktionierende Zugabe nur unter Schwerkraftwirkung erlauben, sind jedoch, vor allem wenn sie als Hohlkugel vorliegen, in ihrer Abriebfestigkeit so gering, daß sie bei einer pneumatischen Förderung zerstört werden und teilweise als Pulver oder Bruchstücke in den Vorratsbehälter der Zugabevorrichtung gelangen. Dann tritt aber der bereits erwähnte Effekt der Verstopfung in dem Zugaberohr auf. Das Granulat ist also außer aus wirtschaftlichen Gründen auch aus technischen Gründen für eine praktikable Dosierung von Stranggießhilfsmittel nicht geeignet.

Viele der vorgenannten Probleme sind bei der dem Oberbegriff des Anspruchs 1 zugrundeliegenden WO 92/00819 gelöst. Die Vorrichtung umfaßt einen quer zwischen der Unterseite des Tundishs und der Oberseite der Stranggießkokille verlaufenden Schneckenförderer mit vertikal nach unten weisenden Entnahmeschächten, durch welche das pulverförmige Gießhilfsmittel unter Schwerkraftwirkung fließt und deren untere Begrenzung eine Entnahmestelle für das Gießhilfsmittel bildet. Die Entnahmestellen sind in einem vorbestimmten Abstand oberhalb des Badspiegels angeordnet, der eine Selbstregulierung des Flusses des Gießhilfsmittels nach dem "chicken feeding"-Prinzip ermöglicht. Um zu gewährleisten, daß die Nachlieferung des Gießhilfsmittels an die einzelnen Entnahmeschächte stets gesichert ist, ist die Förderleistung des Schneckenförderers auf das Doppelte der Entnahme bemessen. Daher umfaßt die Vorrichtung eine vom Ende des Schneckenförderers in den Vorratsbehälter zurückführende Rückleitung.

Für Anwendungen, bei denen gleichzeitig Schutzgas - zum Beispiel Argon - über den Badspiegel der Schmelze in die Stranggießkokille eingeleitet wird, ist die Vorrichtung gemäß der WO 92/00819 verbesserungsfähig, da die Pulverschüttkegel unter den Entnahmestellen durch den Gasstrom teilweise stark fluidisiert werden, wodurch die Selbstregulierung nach dem "chicken feeding"-Prinzip nicht mehr möglich ist und ein unkontrollierter Fluß des Gießhilfsmittels durch die Entnahmeschächte erfolgen kann.

Der Erfindung liegt die Aufgabe zugrunde, die gattungsgemäße Vorrichtung so weiterzuentwickeln, daß mit einfachen technischen Mitteln eine störunempfindliche Zugabe des pulverförmigen Gießhilfsmittels auch an Anlagen, bei denen das "Chicken-feeding"-Prinzip nicht praktikabel erscheint, möglich ist.

Diese Aufgabe wird durch die in Anspruch 1 wiedergegebene Erfindung gelöst.

Ein besonders gleichmäßiger und präzise dosierbarer Fluß des pulverförmigen Gießhilfsmittels wird dadurch erzielt, daß der Schneckenförderer genau eine, nach unten weisende in die Mantelfläche des rohrförmigen Gehäuses eingearbeitete Austrittsöffnung für das Gießhilfsmittel aufweist.

Versuche haben gezeigt, daß auf eine zirkulierende Förderung des pulverförmigen Gießhilfsmittels verzichtet werden kann und die Förderleistung der gewünschten Entnahmemenge angepaßt werden kann, wenn der Schneckenförderer oder die gesamte Vorrichtung während des Fördervorgangs in Schwingungen versetzt wird, was in der in den Ansprüchen 2 bis 4 wiedergegebenen Weise konstruktiv realisiert werden kann.

Eine Aufteilung des durch die Austrittsöffnung fließenden Gießhilfsmittels zu mehreren Entnahmestellen wird ermöglicht, wenn mit der Austrittsöffnung kommunizierend an dem Gehäuse des Schneckenförderers ein Austrittstutzen angeordnet ist, dessen unterer Rand als Anshclußflansch für den Anschluß einer Verteileinrichtung ausgebildet ist.

Bei einer ersten bevorzugten Ausführungsform der Vorrichtung ist in der vorderen Stirnwand des Schneckenförderers eine Austrittsöffnung vorgesehen, so daß die Zufuhr des Gießhilfsmittels auf den Badspiegel der Schmelze über das stirnseitige Ende des Schneckenförderers erfolgt.

Bei dieser bevorzugten Ausführungsform wird gemäß Anspruch 7 eine erste Aufteilung des Flusses des Gießhilfsmittels dadurch bewerkstelligt, daß die Verteileinrichtung einen mit dem Anschlußflansch in Wirkverbindung bringbaren Gegenflansch umfaßt, von dem aus, eine erste Verzweigung bildend, sich zwei symmetrisch zur Austrittsstutzenachse einen Winkel von etwa 120° aufweisende, mit ihrem ersten Ende mit dem Austrittsstutzen kommunizierende nach unten gerichtete Entnahmeschächte erstrecken, deren zweite Enden jeweils eine Entnahmestelle bilden.

Der Fluß des Gießhilfsmittels kann definiert auf die Entnahmeschächte verteilt werden, wenn der Austrittsstutzen gemäß Anspruch 8 mit einem ersten Flußteiler ausgestattet ist.

Eine bevorzugte technische Ausgestaltung des ersten Flußteilers ist Gegenstand des Anspruchs 9.

Der Anteil des dem jeweiligen Entnahmeschacht zugeleiteten Teilfluß am Gesamtfluß des Gießhilfsmittels kann eingestellt werden, wenn gemäß Anspruch 10 der Austrittsstutzen um die Längsachse des Schneckenförderers schwenkbar ist.

Eine weitere Aufteilung des Flusses des Gießhilfsmittels kann bevorzugterweise dadurch erfolgen, daß nach Anspruch 11 an jedem der Entnahmeschächte ein eine zweite Verzweigungsstelle bildender, mit seinem ersten Ende eine Verbindung mit dem Innern des jeweiligen Entnahmeschachts herstellender, nach unten weisender Seitenschacht angeordnet ist, dessen zweites Ende eine Entnahmestelle bildet.

Eine besonders gleichmäßige Schicht des Gießhilfsmittels auf dem Badspiegel der Schmelze wird erzielt, wenn die einander benachbarten Entnahmestellen ungefähr gleichen Abstand zueinander aufweisen (Anspruch 12).

Bei der bevorzugten Ausführungsform ist gemäß Anspruch 13 an den zweiten Verzweigungsstellen jeweils ein Flußteiler vorgesehen, der der Zuteilung einer definierten Menge des fließenden Gießhilfsmittels zum jeweiligen Seitenschacht dient.

Eine vorteilhafte Gestaltung der zweiten Flußteiler ist Gegenstand des Anspruchs 14.

Um bei dieser Ausführungsform im Falle eines unvorhergesehenen Staus des Gießhilfsmittels in den Entnahmeschächten eine Druckerhöhung, die eine Beschädigung des Schneckenförderers zur Folge haben könnte, zu vermeiden, ist es von Vorteil, nach Anspruch 15 in der vorderen Wand des rohrförmigen Gehäuses des Schneckenförderers eine Überlauföffnung vorzusehen.

Ein unkontrolliertes Entweichen des durch die Überlauföffnung ausgetretenen Gießhilfsmittels in die Umgebung der Stranggießkokille kann dadurch verhindert werden, daß gemäß Anspruch 16 unterhalb des Schneckenförderers ein die vordere Stirnseite überragender, sich bis über den Badspiegel der Schmelze in der Stranggießkokille erstreckender, nach unten geneigter Leitkanal angeordnet ist.

Eine Beschickung relativ breiter Stranggießkokillen mit Gießhilfsmittel in Richtung der Kokillen-Breitseite kann gemäß Anspruch 17 dadurch erfolgen, daß sich von einem gemeinsamen Vorratsbehälter mehrere etwa parallel geführte Schneckenförderer unterschiedlicher Länge erstrecken, wobei deren Längenunterschied so gewählt ist, daß der eine Schneckenförderer die Gießhilfsmittelzufuhr in die Stranggießkokille auf der einen Seite des Tauchrohres, der andere Schneckenförderer die Gießhilfsmittelzufuhr auf der anderen Seite des Tauchrohres übernimmt.

Soll die Beschickung relativ breiter Stranggießkokillen jedoch in Richtung der Kokillen-Schmalseite erfolgen, so ist es von Vorteil, wenn gemäß Anspruch 18 sich von dem Vorratsbehälter mehrere Schneckenförderer etwa gleicher Länge derart erstrecken, daß beidseitig des Tauchrohres die Gießhilfsmittelzufuhr in die Stranggießkokille etwa gleichmäßig erfolgt.

Eine erfindungsgemäße Vorrichtung ist jedoch keinesfalls auf die Ausgestaltung des Schneckenförderers ausschließlich nach Anspruch 17 oder Anspruch 18 beschränkt. Es sind - abhängig von den jeweiligen Einsatzbedingungen - auch beliebige Kombinationen der unterschiedlichen Schneckenförderer mit einem Vorratsbehälter denkbar.

Insbesondere bei der Verwendung von sehr feinkörnigem pulverförmigem Gießhilfsmittel kann es vorteilhaft sein, gemäß Anspruch 19 zusätzlich in dem Vorratsbehälter ein Wirbelbett zur Fluidisierung des Gießhilfsmittels vorzusehen. Durch diese Maßnahme kann das Gießhilfsmittel bedarfsweise stärker fluidisiert werden, wodurch die Funktionssicherheit der Vorrichtung erhöht werden kann.

Eine weitere vorteilhafte Ausführungsform der erfindungsgemäßen Vorrichtung umfaßt eine Verlagerungseinrichtung, welche eine Verlagerung der Entnahmestellen in und/oder quer zur Förderrichtung der Schneckenförderer erlaubt (Anspruch 20), was in der in den Ansprüchen 21 und 22 wiedergegebenen Weise konstruktiv realisiert werden kann. Durch bedarfsweise Verlagerung der Entnahmestellen während des Fördervorganges kann einerseits die Dicke der Gießhilfsmittelschicht weiter vergleichmäßigt werden, andererseits die Vorrichtung auch z.B. bei breiteren oder breitenvariablen Stranggießkokillen zum Einsatz gelangen, ohne daß es dazu weiterer Schneckenförderer bedarf. Der Einsatz einer derartigen Verlagerungseinrichtung ist jedoch auch in Verbindung mit herkömmlichen Vorrichtungen zur kontinuierlichen Zugabe von pulverförmigen oder granulierten Gießhilfsmitteln möglich und kann hier ebenfalls zur Vergleichmäßigung der Schichtdicke des Stranggießhilfsmittels führen.

Eine besonders vorteilhafte Ausführungsform der erfindungsgemäßen Vorrichtung umfaßt gemäß Anspruch 23 ein oberhalb des Vorratsbehälters angeordnetes, mit dessen Einfüllstutzen kommunizierendes Kleinfördergerät an sich bekannter Bauart, mittels welchem das Gießhilfsmittel vom Großsilo dem Vorratsbehälter zugeführt wird. Durch den Einsatz eines derartigen Kleinfördergeräts kann die Aufstellung des Großsilos entfernt von der Vorrichtung erfolgen, wodurch ihr Platzbedarf erheblich reduziert wird und ihr Einsatz auch bei ungünstigen Platzverhältnissen, wo bislang die Gießhilfsmittelzufuhr auf den Badspiegel der Schmelze üblicherweise manuell zu erfolgen hatte, ermöglicht wird. Des weiteren wird durch den Einsatz des Kleinfördergeräts der Vorratsbehälter automatisch bedarfsangepaßt nachgefüllt, ohne daß es hierzu weiterer Steuer- bzw. Regelelemente bedarf.

In der Zeichnung sind Ausführungsbeispiele der Erfindung schematisch illustriert.
Fig. 1 zeigt eine Ansicht einer ersten Ausführungsform der erfindungsgemäßen Vorrichtung;
Fig. 2 zeigt eine Ansicht der Austrittsöffnung eines Schneckenförderers mit nachgeschalteter Verteileinrichtung bei dieser Ausführungsform;
Fig. 3 zeigt eine Ansicht eines ersten Flußteilers gemäß der Linie I-I in Fig. 2 von oben;
Fig. 4 zeigt eine Ansicht eines zweiten Flußteilers gemäß Linie II-II in Fig. 2;
Fig. 5 zeigt eine zweite Ausführungsform der erfindungsgemäßen Vorrichtung, welche eine Verlagerungseinrichtung umfaßt, in einer Ansicht von oben;
Fig. 6 zeigt eine dritte Ausführungsform der erfindungsgemäßen Vorrichtung mit einem oberhalb des Vorratsbehälters angeordneten Kleinfördergerät;
Fig. 7 und Fig. 8 zeigen schematisch die Wirkungsweise des Kleinfördergeräts.

Wenn im folgenden von "vorn" die Rede ist, so bezieht sich die Angabe auf eine Ansicht in Förderrichtung der Vorrichtung gesehen und ist in der Zeichnung rechts dargestellt. Die Angaben wie "hinten", "links" und "rechts" ergeben sich dementsprechend. Die Angaben "oben" und "unten" beziehen sich auf die in Fig. 1 dargestellte aufrechte Betriebsposition der Vorrichtung.

Die in Fig. 1 als Ganzes mit 100 bezeichnete Vorrichtung besteht aus einem Vorratsbehälter 1, welcher an seiner Oberseite 2 einen nach außen gerichteten Einfüllstutzen 3 aufweist. Über eine, in den Deckel 4 des Einfüllstutzens 3 hineinragende Förderleitung 5, mit Hilfe derer der Vorratsbehälter gefüllt gehalten wird, ist eine Verbindung zu einem in der Zeichnung nur angedeuteten Container 81 hergestellt, welcher oberhalb des Vorratsbehälters 1 angeordnet ist und mittels einer in der Zeichnung nicht dargestellten, pneumatischen Förderleitung aus einem ebenfalls nicht dargestellten Großsilo mit dem Gießhilfsmittel versorgt wird. Ein an der vorderen Stirnwandung 6 des Vorratsbehälters 1 angeordneter Halter 7 trägt auf seiner Oberseite 8 einen Vibrator 9, welcher aus einem von einem Elektromotor rotierten exzentrisch gelagerten Gewicht besteht. Die Vibrationsfrequenz liegt in der Größenordnung von 50 Hz. In dem oberen Teil des Vorratsbehälters 1 ist ein Fluidisierungsboden 80 angebracht, welcher über eine Zuleitung 82 mit Gas, wie z.B. Luft oder Inertgas, beschickt werden kann. Aus dem Vorratsbehälter 1 strömt das durch die Vibrationen bzw. zusätzlich durch das einströmende Gas fluidisierte Gießhilfsmittel 10 in die Einlaßöffnung 11 zweier an der Unterseite des Vorratsbehälters angeordneter, parallel zueinander verlaufender horizontaler Schneckenförderer 20,20', welche von einem oder mehreren Antriebsmotoren 12 angetrieben sind. Die Schneckenförderer 20,20' erstrecken sich bis über den Badspiegel 13 der in der Stranggießkokille 14 befindlichen Stahlschmelze 15. Dabei ist die Länge der Schneckenförderer 20,20' derart unterschiedlich gewählt, daß der eine Schneckenförderer 20 die Zufuhr des Gießhilfsmittels auf der einen Seite des vom oberhalb der Stranggießkokille 14 angeordneten Tundishs 16 in die in der Stranggießkokille 14 befindliche Schmelze 15 hineinreichenden Tauchrohrs 17 übernimmt, der andere Schneckenförderer 20' die Zufuhr des Gießhilfsmittels der anderen Seite des Tauchrohrs 17 bewerkstelligt. Das Tauchrohr 17 erstreckt sich bis unterhalb des Badspiegels 13 der in der Stranggießkokille befindlichen Schmelze 15, wobei die Höhe des Badspiegels durch geeignete Mittel konstant gehalten wird. An der Unterseite der Schneckenförderer 20,20' ist jeweils eine Austrittsöffnung 18 vorgesehen, durch welche das Gießhilfsmittel 10 der Stranggießkokille 14 zugeleitet wird.

Die in ihrer Funktionsweise identischen Schneckenförderer 20,20' sollen am Beispiel des rechten, in der Zeichnung geschnitten dargestellten Schneckenförderers 20 erläutert werden. Der Schneckenförderer 20 umfaßt ein rohrförmiges Gehäuse 22, in welchem eine Transportschnecke 23 drehbar angeordnet ist. Das rohrförmige Gehäuse 22 umfaßt eine mit dem Innern des Vorratsbehälters 1 in Verbindung stehende, nach oben weisende Einlaßöffnung 11 und eine nach unten weisende Austrittsöffnung 18, welche mit einem Austrittsstutzen 24 kommuniziert. An der vorderen Stirnwand 25 des rohrförmigen Gehäuses 22 des Schneckenförderers 20 ist eine Überlauföffnung 26 vorgesehen, durch welche das pulverförmige Gießhilfsmittel 10 im Falle einer Verhinderung des Abflusses durch die Austrittsöffnung 18 aus dem Innern des Schneckenförderers hinaustreten kann. Durch diese Maßnahme wird ein eventueller Druckaufbau vermieden, der eine Beschädigung des Schneckenförderers 20 zur Folge haben könnte. Um überlaufendes Gießhilfsmittel nicht unkontrolliert in die Umgebung ausströmen zu lassen, ist am vorderen Ende des Schneckenförderers 20 ein Leitkanal 27 angeordnet. Der Leitkanal 27 besteht aus einem Bauteil rinnenförmigen Querschnitts, welches rinnenseitig der Überlauföffnung 16 zugewandt und zu dieser Abstand aufweisend den Querschnitt des Gehäuses 22 des Schneckenförderers 20 überdeckend sich leicht nach unten geneigt bis in die Höhe des Austrittsflansches 24 erstreckt. Um auf dem Badspiegel 13 der Schmelze 15 eine möglichst gleichmäßige Schicht 28 geschmolzenen Gießhilfsmittels, d.h. eine Schlacke möglichst gleichmäßiger Schichtdicke zu erhalten, welche über den Meniskus des Badspiegels 13 von dem Strang zwischen seiner Außenseite und dem Innenumfang der Stranggießkokille 14 mitgenommen wird, ist dem Austrittsstutzen 24 eine den Fluß des Gießhilfsmittels mehreren Entnahmestellen 29 zuteilende Verteileinrichtung 30 nachgeschaltet.

Die Details der Verteileinrichtung des Ausführungsbeispiels sind in den Fig. 2 bis 4 dargestellt.

Die Verteileinrichtung umfaßt einen mit der Austrittsöffnung 18 kommunizierenden Austrittsstutzen 24, welcher durch das Seitenrohr eines mit seinem durchgehenden Teilrohr 31 auf das rohrförmige Gehäuse 22 des Schneckenförderers 20,20' geschobenen und mit diesem eine Gleitpassung bildenden T-förmigen Rohrabschnitts gebildet wird. Der Innenquerschnitt des Austrittsstutzens 24 hat die Form eines Langloches, dessen Breite dem einfachen, dessen Länge dem doppelten Innendurchmesser eines Entnahmeschachts 35 entspricht. An seinem unteren Ende umfaßt der Austrittsstutzen 24 einen Flansch 33, welcher dem Anschluß eines Gegenflansches 34 dient. Von dem Gegenflansch aus erstrecken sich zwei Entnahmeschächte 35, welche nach unten weisend symmetrisch zur Längsachse S des Austrittsstutzens einen Winkel von ca. 120° zueinander aufweisen und eine parallel zur Längsachse L des Schneckenförderers 20 liegende Ebene G aufspannen. Durch diese Anordnung ist gewährleistet, daß das Gießhilfsmittel im wesentlichen an den nach unten gerichteten Innenseiten 36 der Entnahmeschächte 35,35' entlangfließt. Die unteren Enden der Entnahmeschächte 35 bilden jeweils eine Entnahmestelle 29. In Richtung der Längsachse S des Anschlußstutzens weisend und in der Ebene G liegend ist an jedem Entnahmeschacht 35,35' mit diesem einen rechten Winkel bildend ein Seitenschacht 37,37' angeordnet, der mit seinem Innern mit dem Innern des jeweiligen Entnahmeschachts kommuniziert. Die unteren Enden der Seitenschächte bilden jeweils eine weitere Entnahmestelle 29. Die Anbringung der Seitenschächte 37 bzw. 37' an den Entnahmeschächten 35 bzw. 35' ist an solchen Stellen vorgesehen, daß der Abstand benachbarter Entnahmestellen 29 konstant ist.

Um eine definierte Aufteilung des Flusses des Gießhilfsmittels auf die beiden Entnahmeschächte 35,35' sicherzustellen, ist in den Austrittsstutzen 24 ein erster Flußteiler 40 integriert. Der Flußteiler 40 umfaßt eine in der durch die Längsachse L des Schneckenförderers 20 und der Längsachse S des Austrittsstutzens 24 aufgespannten Ebene E liegende Zwischenwand 41, welche den Austrittsstutzen 24 in zwei Halbräume 42,42' gleicher Volumina unterteilt. Senkrecht zu der Zwischenwand 41 erstreckt sich in dem linken Halbraum 42 von der unteren Mitte 44 des Austrittsstutzens 24 diagonal bis zum hinteren oberen Rand 45 des Austrittsstutzens 24 und den dabei überstrichenen Querschnitt des Halbraumes 42 abdeckend eine erste Querwand 43. Dementsprechend erstreckt sich in dem rechten Halbraum 42' eine Querwand 43' von der unteren Mitte 44 des Austrittsstutzens 24 diagonal bis zum vorderen oberen Rand 46 des Austrittsstutzens 24. Das durch die Austrittsöffnung 18 fließende Gießhilfsmittel wird somit durch die Aufteilung auf die beiden Halbräume 42 und 42' jeweils einem der beiden Entnahmeschächte 35,35' definiert zugeteilt. Durch Verschwenkungen des Austrittsstutzens 24 um die Längsachse L des Schneckenförderers 20 kann eine Einstellung des Zuteilungsverhältnisses erfolgen.

An den Verbindungsstellen zwischen den Entnahmeschächten 35 bzw. 35' und den Seitenschächten 37 bzw. 37' ist jeweils ein zweiter Flußteiler 50 bzw. 50' vorgesehen. Der zweite Flußteiler 50 bzw. 50' besteht aus einer im Bereich der Verzweigung in dem Entnahmeschacht angeordneten, sich über den gesamten Innendurchmesser des Entnahmeschachts erstreckenden in der Ebene E liegenden Trennwand 51,51', auf deren einer Seite eine halbkreisförmige Verbindungsöffnung 52 bzw. 52' zu dem Seitenschacht 37 bzw. 37' angeordnet ist. Dadurch wird das Gießhilfsmittel, welcher einerseits der Trennwand 51 bzw. 51' durch den Entnahmeschacht 35 bzw. 35' fließt, der Entnahmestelle 29 des Entnahmeschachts zugeleitet, wogegen das andererseits der Trennwand 51 bzw. 51' fließende Gießhilfsmittel durch die Verbindungsöffnung 52 bzw. 52' der Entnahmestelle 29 des Seitenschachts 37 bzw. 37' zugeleitet wird.

Bei der in Fig. 5 als Ganzes mit 200 bezeichneten zweiten Ausführungsform einer erfindungsgemäßen Vorrichtung sind funktionsadäquate Elemente mit den gleichen Bezugszahlen, jedoch erhöht um den Wert 100, bezeichnet.

Die in ihrer Funktionsweise prinzipiell der Vorrichtung 100 entsprechende Vorrichtung 200 umfaßt einen Vorratsbehälter 101, an dessen vorderer Stirnwandung 106 ein Halter 107 angeordnet ist. Der Kalter 107 trägt auf seiner Oberseite wiederum einen Vibrator 109, dessen Vibrationsfrequenz üblicherweise in der Größenordnung von 50 Hz liegt, jedoch den Erfordernissen individuell anpaßbar ist. Von dem Vorratsbehälter 101 erstrecken sich fünf in einer gemeinsamen horizontalen Ebene liegende Schneckenförderer 120,120',120'', 120''',120'''', deren seitlicher Abstand zueinander nach vorn leicht zunimmt und deren Länge so gewählt ist, daß sie auf einer Ebene, die parallel zu den quer zur Förderrichtung der Schneckenförderer 120,120',120'', 120''',120'''' verlaufenden Seitenwänden 114' ,114'' der Kokille 114 verläuft, und oberhalb der Kokille enden. An jedem Schneckenförderer 120,120',120'',120''',120'''' ist in seiner vorderen Stirnwand 125,125',125'',125''',125'''' eine Austrittsöffnung 118,118', 118'',118''',118'''' vorgesehen, welche Entnahmestellen 129 bilden, über welche das Gießhilfsmittel 110 auf den Badspiegel 113 der Stahlschmelze 115 ausströmt. Die Stahlschmelze gelangt über ein in der Zeichnung nur angedeutetes Tauchrohr 117 aus einem ebenfalls nur angedeuteten Tundish 116 in die Stranggießkokille 115. Die sonstige Funktionsweise der Schneckenförderer 120,120',120'',120''',120'''', die von einem seitlich des Vorratsbehälters 101 angeordneten Motor 112 angetrieben werden, entspricht derjenigen der bereits am Beispiel der in Fig. 1 dargestellten Vorrichtung 100 beschriebenen.

Die Vorrichtung 200 umfaßt weiterhin eine Verlagerungseinrichtung 60, mittels welcher während des Fördervorgangs die Lage die Austrittsöffnungen 118,118',118'',118''',118'''' oberhalb des Badspiegels 113 verändert werden kann.

Die Verlagerungseinrichtung 60 umfaßt einen ersten Linearversteller 61, welcher einen in einem Rahmen 65 verschiebbaren Schlitten 62 umfaßt. Auf dem über eine motorbetriebene Gewindespindel 66 angetriebenen Schlitten 62 ruht der Vorratsbehälter 101 der Vorrichtung 200.

Der erste Linearversteller 61 ist mit seinem Rahmen 65 an einem Trägerarm 67 befestigt, welcher wiederum mit dem Schlitten 63 eines zweiten Linearverstellers 64 verbunden ist, dessen Verstellachse S senkrecht zu der Verstellachse T des ersten Linearverstellers verläuft. Die Funktionsweise des zweiten Linearverstellers 64 entspricht ansonsten derjenigen des ersten. Von dem Rahmen 69 des zweiten Linearverstellers 64 erstrecken sich Tragbügel 68,68', welche mit einem in der Zeichnung nicht dargestellten, feststehenden Ständer oder Träger zusammenwirken und die gesamte Vorrichtung 200 tragen.

Durch die Verlagerungseinrichtung 60 können die Austrittsöffnungen 118,118',118'',118''',118'''' für das Gießhilfsmittel 110 relativ zum Badspiegel 113 der Stahlschmelze 115 bewegt werden, wodurch eine Vergleichmäßigung der Dicke der Gießhilfsmittelschicht erzielt werden kann. Besonders von Vorteil ist die Verlagerungseinrichtung 60 auch in Verbindung mit einer breitenvariablen Stranggießkokille, da die mittels der Vorrichtung mit Gießhilfsmittel bedeckbare Fläche des Badspiegels durch eine regelmäßige Hin- und Herbewegung der Vorrichtung 200, wie sie mit Hilfe der Verlagerungseinrichtung 60 ausgeführt werden kann, variierbar ist.

In Fig. 6 ist ein weiteres Ausführungsbeispiel einer erfindungsgemäßen Vorrichtung 300 in einer Seitenansicht dargestellt, welche im wesentlichen in ihrer Funktionsweise der in Fig. 1 dargestellten Vorrichtung 100 entspricht. Dementsprechend sind funktionsadäquate Bauelemente mit denselben Bezugszahlen, jedoch erhöht um den Wert 200, versehen.

Die Vorrichtung 300 umfaßt einen Vorratsbehälter 201, von dem aus sich ein Schneckenförderer 220 bis über den Badspiegel 213 einer in einer Stranggießkokille 214 befindlichen Stahlschmelze 215 erstreckt. Die Aufteilung des von dem Schneckenförderer 220' geförderten Gießhilfsmittels 210 erfolgt über einen ersten Flußteiler 240 und diesem nachgeschaltete zweite Flußteiler 250, die in ihrer Wirkungsweise den anhand der Fig. 1 bis 3 beschriebenen entsprechen und den Fluß des Gießhilfsmittels 210 auf die Entnahmestellen 229 aufteilen. An der hinteren Stirnwandung 206 des Vorratsbehälters 201 ist wiederum ein der Fluidisierung des Gießhilfsmittels 210 dienender Vibrator 209, welcher in seiner Funktionsweise der weiter oben beschriebenen entspricht, angeordnet.

Oberhalb des Vorratsbehälters 201 ist mittels eines Trägers 71 ein zu einem an sich bekannten Kleinförderergerät 90 gehörender Fördergutbehälter 91 angeordnet, welcher an seinem unteren Ende mittels einer federbelasteten Auslaufklappe 92 verschlossen ist. Das Kleinfördergerät 90, dessen Wirkungsweise weiter unten anhand von den Fig. 7 und 8 noch beschrieben werden wird, umfaßt weiterhin ein separat hinter dem Fördergutbehälter 91 angeordnetes Gebläse 93, welches über eine Zuführ- und eine Absaugleitung 94 bzw. 95 mit dem Fördergutbehälter 91 verbunden ist. In die Absaugleitung 95 ist ein Reinigungsfilter 96 eingeschaltet. Etwa auf halber Höhe des Fördergutbehälters 91 mündet in diesen eine Saugleitung 97, über welche das Gießhilfsmittel aus einem in der Zeichnung nicht dargestellten Großsilo ansaugbar ist.

Die Wirkungsweise dieses an sich bekannten Kleinfördergerätes 90 soll im folgenden anhand der Fig. 7 und 8 kurz erläutert werden. Die Zuführ- und Abführleitungen 94 bzw. 95 kommunizieren über ein Förder-/Spülventil 98 mit dem bei geschlossener Auslaufklappe 92 vollständig geschlossenen Fördergutbehälter 91. Bei der in Fig. 7 dargestellten Förderstellung des Förder-/Spülventils 98 ist die Absaugleitung 95 über einen im Innern des Fördergutbehälters 91 angeordneten Förderluftfilter direkt mit dem Innern des Fördergutbehälters 91 verbunden, so daß durch den bei geschlossener Auslaufklappe 92 erzeugten Unterdruck Gießhilfsmittel über die Saugleitung 97 aus einem in der Zeichnung nicht dargestellten Großsilo in den Fördergutbehälter 91 hineingesaugt wird. Der Förderluftfilter 99 hat dabei die Aufgabe, die durch die Absaugleitung 95 abgesaugte Förderluft von dem Gießhilfsmittel zu trennen. Ist aufgrund des Ansaugens in dem Fördergutbehälter 91 ein bestimmter Grenzfüllgrad an Gießhilfsmitteln 210 erreicht worden, so reicht die Gewichtskraft dieses Gießhilfsmittels 210 aus, um die Auslaufklappe 92 gegen die Federkraft zu öffnen, wodurch das Gießhilfsmittel 210 in den Einfüllstutzen 203 des darunter befindlichen Vorratsbehälters 201 ausströmt. Solange die Klappe geöffnet ist, wird das Förder-/Spülventil 98 in seine aus Fig. 8 ersichtliche Spülstellung umgeschaltet, wodurch über die Zuführleitung 94 von dem Gebläse 93 zugeführte Luft durch den Förderluftfilter 99 in den Fördergutbehälter 91 eingeleitet wird, wodurch auf dem Förderluftfilter 99 lagerndes Gießhilfsmittel 210 abgeblasen wird. Hat sich der Fördergutbehälter 91 entleert, so schließt die Auslaufklappe selbsttätig wieder, und der in Fig. 7 dargestellte Ansaugvorgang beginnt von neuem.

Bei leerem Vorratsbehälter 201 wird dieser Ansaugvorgang zunächst so oft wiederholt, bis der in Fig. 8 dargestellte Zustand eintritt, daß der in dem Vorratsbehälter 201 entstandene Schüttkegel ein Wiederverschließen der Auslaufklappe 92 verhindert. Dadurch wird die Zufuhr an weiterem Gießhilfsmittel in den Vorratsbehälter 201 gerade so lange unterbrochen, bis so viel Gießhilfsmittel durch den Schneckenförderer 220 in die Stranggießkokille 214 gefördert worden ist, daß sich die Auslaufklappe 92 wieder schließt. In diesem Falle beginnt der in Fig. 7 dargestellte Ansaugvorgang von vorn.

## Patentansprüche

1. Vorrichtung (100;200;300) zur kontinuierlichen Zugabe von pulverförmigem oder granuliertem Gießhilfsmittel (10;110;210) auf den Badspiegel (13;113;213) einer Schmelze in einer Stranggießkokille (14;114;214)
mit einem Vorratsbehälter (1;101;201) zur Aufnahme des Gießhilfsmittels (10;110;210),
mit mindestens einem mit dem Vorratsbehälter (1;101;201) in Verbindung stehenden Schneckenförderer (20,20' ;120,120' ,120'' ,120''' ,120'''' ;220) , welcher zwischen der Unterseite des Tundish (16;116;216) und der Oberseite der Stranggießkokille (14;114;214) hindurchgeführt ist
und mit Entnahmestellen (29;129;229), die mit dem Innern des Schneckenförderers (20,20';120,120',120'', 120''',120'''';220) in Verbindung stehen,
**dadurch gekennzeichnet**,
daß die Vorrichtung (100;200;300) Mittel umfaßt, durch die der Schneckenförderer (20,20' ;120,120' ,120'' ,120''', 120'''';220) oder die gesamte Vorrichtung während des Fördervorgangs in Vibrationen versetzt wird,
daß der Schneckenförderer (20,20') genau eine, nach unten weisende, in die Mantelfläche des rohrförmigen Gehäuses (22) des Schneckenförderers (20,20') eingearbeitete Austrittsöffnung (18) für das Gießhilfsmittel (10) aufweist,
daß ein mit seinem durchgehenden Teilrohr (31) auf das Gehäuse (22) des Schneckenförderers (20) aufgeschobener T-förmiger Rohrabzweig einen nach unten weisenden, mit der Austrittsöffnung (18) kommunizierneden Austrittsstutzen (24) bildet und
daß eine mit der Austrittsöffnung (18) in Verbindung stehende Verteileinrichtung (30) zum Aufteilen des aus der Austrittsöffnung (18) fließenden Gießhilfsmittels zu mehreren Entnahmestellen (29) vorgesehen ist.

2. Vorrichtung nach Anspruch 1, **dadurch gekennzeichnet**, daß die Mittel einen Vibrator (9;109;209) umfassen, der außen an einer Stirnwandung (6;106;206) des Vorratsbehälters (1;101;201) oder an dem Schneckenförderer (20,20' ;120,120' ,120'' ,120''' ,120'''' ;220) angeordnet ist.

3. Vorrichtung nach Anspruch 1 oder 2, **dadurch gekennzeichnet**, daß der Vibrator (9;109;209) aus einer exzentrisch auf einer Welle angeordneten Masse besteht, welche mittels eines elektrisch, pneumatisch oder hydraulisch angetriebenen Motors rotiert wird.

4. Vorrichtung nach einem der Ansprüche 1 bis 4, **dadurch gekennzeichnet**, daß die Frequenz des Vibrators (9;109;209) in der Größenordnung von 50Hz liegt.

5. Vorrichtung nach einem der Ansprüche 1 bis 4, **dadurch gekennzeichnet**, daß in der vorderen Stirnwand (125, 125' ,125'' ,125''' ,125'''') des Schneckenförderers (120, 120', 120'' ,120''' ,120'''') eine Austrittsöffnung (118, 118' ,118'' ,118''' ,118'''') vorgesehen ist.

6. Vorrichtung nach einem der Ansprüche 1 bis 5, **dadurch gekennzeichnet**, daß der untere Rand des Austrittsstutzens (24) als Anschlußflansch (33) für den Anschluß der Verteileinrichtung (30) ausgebildet ist.

7. Vorrichtung nach Anspruch 6, **dadurch gekennzeichnet**, daß die Verteileinrichtung (30) eine mit dem Anschlußflansch (33) in Wirkverbindung bringbaren Gegenflansch (34) umfaßt, von dem aus, eine erste Verzweigung bildend, sich symmetrisch zur Austrittsstutzenachse zwei einen Winkel von etwa 120° zueinander bildende, mit ihren ersten Enden mit dem Austrittsstutzen (24) kommunizierende, nach unten gerichtete Entnahmeschächte (35,35') erstrecken, deren zweite Enden jeweils eine Entnahmestelle (29) bilden.

8. Vorrichtung nach Anspruch 7, **dadurch gekennzeichnet**, daß der Austrittstutzen (24) mit einem den Fluß des Gießhilfsmittels definiert auf die Entnahmeschächte (35, 35') verteilenden ersten Flußteiler (40) ausgestattet ist.

9. Vorrichtung nach Anspruch 8, **dadurch gekennzeichnet**, daß der erste Flußteiler (40) durch eine Anordnung von Leitblechen (41;43;43') gebildet wird, bei der eine in der durch die Längsachse des Schneckenförderers (20,20') und der Längsachse des Austrittsstutzens (24) aufgespannten Ebene liegende Zwischenwand (41) den Austrittsstutzen (24) in zwei Halbräume (42,42') unterteilt, sich senkrecht zu der Zwischenwand (41) in dem einen der beiden Halbräume (42,42') von der unteren Mitte (44) des Austrittstutzens (24) diagonal bis zum hinteren oberen Rand (45) des Austrittsstutzens (24) und den dabei überstrichenden Querschnitt des Halbraumes (42) abdeckend eine erste Querwand (43) und dementsprechend sich in dem anderen Halbraum (42') von der unteren Mitte (44) des Austrittsstutzens (24) bis zum vorderen oberen Rand (46) eine zweite Querwand (43') erstreckt, so daß der eine Halbraum (42) ausschließlich mit dem einen Entnahmeschacht (35), der andere Halbraum (42') ausschließlich mit dem anderen Entnahmeschacht (35') in Verbindung steht.

10. Vorrichtung nach Anspruch 9, **dadurch gekennzeichnet**, daß der den ersten Flußteiler (40) beinhaltende Austrittsstutzen (24) um die Längsachse des Schneckenförderers (20,20') schwenkbar ist.

11. Vorrichtung nach einem der Ansprüche 7 bis 10, **dadurch gekennzeichnet**, daß an jedem der Entnahmeschächte (35,35') ein eine zweite Verzweigungsstelle bildender, mit seinem ersten Ende eine Verbindung mit dem Innern des jeweiligen Entnahmeschachts (35,35') herstellender, nach unten weisender Seitenschacht (37,37') angeordnet ist, dessen zweites Ende eine Entnahmestelle (29) bildet.

12. Vorrichtung nach Anspruch 11, **dadurch gekennzeichnet**, daß benachbarte Entnahmestellen (29) ungefähr gleichen Abstand zueinander aufweisen.

13. Vorrichtung nach Anspruch 11 oder 12, **dadurch gekennzeichnet**, daß an den zweiten Verzweigungsstellen jeweils ein eine definierte Menge des fließenden Gießhilfsmittels dem jeweiligen Seitenschacht zuteilender zweiter Flußteiler (50) vorgesehen ist.

14. Vorrichtung nach Anspruch 13, **dadurch gekennzeichnet**, daß der zweite Flußteiler (50) eine horizontale, mittig in dem Entnahmeschacht (35,35') angeordnete sich über den gesamten Innendurchmesser des Entnahmeschachtes (35, 35') erstreckende Trennwand (51) umfaßt, auf deren einer Seite eine in ihrer Ausdehnung entlang der Längsachse des Seitenschachts die Trennwand nicht überragende Verbindungsöffnung (52) zu dem Seitenschacht (37) angeordnet ist.

15. Vorrichtung nach einem der Ansprüche 1 bis 6, **dadurch gekennzeichnet**, daß in der vorderen Stirnwand (25) des rohrförmigen Gehäuses (22) des Schneckenförderers eine Überlauföffnung (26) vorgesehen ist.

16. Vorrichtung nach Anspruch 15, **dadurch gekennzeichnet**, daß unterhalb des Schneckenförderers (20,20') ein die vordere Stirnwand (25) überragender, sich bis über den Badspiegel (13) der Schmelze in der Stranggießkokille (14) erstreckender nach unten geneigter Leitkanal (27) angeordnet ist.

17. Vorrichtung nach einem der Ansprüche 1 bis 16, **dadurch gekennzeichnet**, daß sich von einem gemeinsamen Vorratsbehälter (1) mehrere etwa parallel geführte Schneckenförderer (20,20') unterschiedlicher Länge erstrecken, deren Längenunterschied so gewählt ist, daß die Gießhilfsmittelzufuhr in die Stranggießkokille (14) durch die Schneckenförderer (20,20') beidseitig des Tauchrohres (17) etwa gleichmäßig erfolgt.

18. Vorrichtung nach einem der Ansprüche 1 bis 16, **dadurch gekennzeichnet**, daß sich von dem Vorratsbehälter (101) mehrere Schneckenförderer (120,120',120'',120''', 120'''') etwa gleicher Länge derart erstrecken, daß beidseitig des Tauchrohres (117) die Gießhilfsmittelzufuhr in die Stranggießkokille (114) etwa gleichmäßig erfolgt.

19. Vorrichtung nach einem der Ansprüche 1 bis 18, **dadurch gekennzeichnet**, daß der Vorratsbehälter (1) ein Wirbelbett (80) zur Fluidisierung des Gießhilfsmittels (19) aufweist.

20. Vorrichtung nach einem der Ansprüche 1 bis 19, **dadurch gekennzeichnet**, daß die Vorrichtung eine Verlagerungseinrichtung (160) umfaßt, welche eine Verlagerung der Entnahmestelle (129) in und/oder quer zur Förderrichtung der Schneckenförderer (20,20';120,120',120'',120''', 120'''') erlaubt.

21. Vorrichtung nach Anspruch 20, **dadurch gekennzeichnet**, daß die Verlagerungseinrichtung (160) mindestens einen ersten Linearversteller (161) umfaßt, welcher einen verlagerbaren Schlitten (162) aufweist, auf welchem der Vorratsbehälter (101) der Vorrichtung (200) montiert ist.

22. Vorrichtung nach Anspruch 21, **daduch gekennzeichnet**, daß der erste Linearversteller (161) mit dem Schlitten (163) eines zweiten Linearverstellers (164) verbunden ist, dessen Verlagerungsachse (S) quer zur Verlagerungsachse (T) des ersten Linearverstellers (161) verläuft.

23. Vorrichtung nach einem der Ansprüche 1 bis 22, **dadurch gekennzeichnet**, daß oberhalb des Vorratsbehälters (201) ein mit dessen Einfüllstutzen (203) kommunizierendes Kleinfördergerät (90) in an sich bekannter Bauart angeordnet ist, welches die Gießhilfsmittelzufuhr zum Vorratsbehälter (201) selbsttätig dem Bedarf anpaßt.

## Claims

1. Device (100;200;300) for continuously feeding powdered or granulated casting additive (10;110;210) onto the surface (13;113;213) of a melt in a continuous casting mould (14;114;214)
with a reservoir container (1;101;201) for receiving the casting additive (10;110;210),
with at least one screw conveyor (20,20';120,120',120'',120''',120'''';220), which is in communication with the reservoir container (1;101;201) and which is interposed between the underside of the tundish (16;116;216) and the upper side of the continuous casting mould (14;114;214)
and with discharge points (29; 129; 229) which are in communication with the interior of the screw conveyor (20,20';120,120',120'',120''',120'''';220),
**characterised in that**,
the device (100;200;300) includes means by which the screw conveyor (20,20';120,120',120'',120''',120'''';220) or the entire device is set in vibration during the feeding process,
that the screw conveyor (20,20') has exactly one downwardly pointing outlet opening (18) for the casting additive (10) formed in the wall of the tubular housing (22) of the screw conveyor (20,20'),
that a T-shaped tube branch which has a through-going part-tube (31) slipped onto the housing (22) of the screw conveyor (20) forms a downwardly pointing outlet spigot (24) communicating with the outlet opening (18) and
that a distributing device (30) is provided in communication with the outlet opening (18) for distributing the casting additive flowing from the outlet opening (18) to a number of discharge points (29).

2. Device according to claim 1, **characterised in that** the means include a vibrator (9; 109;209) which is mounted externally on a face (6;106;206) of the reservoir container (1;101;201) or on the screw conveyor (20,20';120,120',120'',120''',120'''';220).

3. Device according to claim 1 or 2, **characterised in that** the vibrator (9;109;209) comprises a mass which is mounted eccentrically on a shaft and rotated by means of an electrically, pneumatically or hydraulically driven motor.

4. Device according to one of claims 1 to 4, **characterised in that** the frequency of the vibrator (9;109;209) is of the order of magnitude of 50Hz.

5. Device according to one of claims 1 to 4, **characterised in that** an outlet opening (118,118',118'',118''',118'''') is provided in the front end wall (125,125',125'',125''',125'''') of the screw conveyor (120,120',120'',120''',120'''').

6. Device according to one of claims 1 to 5, **characterised in that** the lower rim of the outlet spigot (24) is formed as a connecting flange (33) for connecting the distributing device (30).

7. Device according to claim 6, **characterised in that** the distributing device (30) has an opposing flange (34) which is capable of being brought into an operative connection with the connecting flange (33) and from which, forming a first branch point, there extend two downwardly directed discharge shafts (35,35'), arranged symmetrically with respect to the axis of the outlet spigot and making an angle of about 120° with one another, having their first ends communicating with the outlet spigot (24) and of which the second ends form respective discharge points (29).

8. Device according to claim 7, **characterised in that** the outlet spigot (24) is provided with a first flow divider (40) defining the flow of casting additive and distributing it to the discharge shafts (35,35').

9. Device according to claim 8, **characterised in that** the first flow divider (40) is formed by an arrangement of sheet metal guides (41;43;43') by which an intermediate wall (41) lying in the plane containing the longitudinal axis of the screw conveyor (20,20') and the longitudinal axis of the outlet spigot (24) divides the outlet spigot (24) into two half-spaces (42,42'), a first transverse wall (43) perpendicular to the intermediate wall (41) and extending in the one of the two half-spaces (42,42') from the lower middle (44) of the outlet spigot (24) diagonally as far as the rear upper edge (45) of the outlet spigot (24) and the thereby overlying cross-section of the half-space (42) and a second transverse wall (43') correspondingly extending in the other half-space (42') from the lower middle (44) of the outlet spigot (24) to the forward upper edge (46), so that the one half-space (42) is in communication solely with the one discharge shaft (35) and the other half-space (42') solely with the other discharge shaft (35').

10. Device according to claim 9, **characterised in that** the outlet spigot (24) containing the first flow divider (40) is pivotable about the longitudinal axis of the screw conveyor (20,20').

11. Device according to one of claims 7 to 10, **characterised in that** a downwardly pointing side shaft (37,37') is mounted on each of the discharge shafts (35,35') forming a second branch point with its first end in communication with the interior of the respective discharge shaft (35,35') and of which the second end forms a discharge point (29).

12. Device according to claim 11, **characterized in that** the adjacent discharge points (29) are at approximately equal spacings from one another.

13. Device according to claim 11 or 12, **characterised in that** a second flow divider (50) is provided at the second branch points, each distributing a defined quantity of the flowing casting additive by means of the respective side shaft.

14. Device according to claim 13, **characterised in that** the second flow divider (50) includes a horizontal dividing wall (51) arranged centrally in the discharge shaft (35,35') and extending over the entire inside diameter of the discharge shaft (35,35'), and on the one side of which there is arranged a connecting opening (52) leading to the side shaft (37) and not extending beyond the dividing wall in its extent along the longitudinal axis of the side shaft.

15. Device according to one of claims 1 to 6, c**haracterised in that** an overflow opening (26) is provided in the front end wall (25) of the tubular housing (22) of the screw conveyor.

16. Device according to claim 15, **characterised in that** there is arranged underneath the screw conveyor (20,20') a downwardly inclined guide channel (27) extending beyond the front end face (25) and extending as far as over the surface (13) of the melt in the continuous casting mould (14).

17. Device according to one of claims 1 to 16, **characterised in that** a number of approximately mutually parallel screw conveyors (20,20') of different lengths extend from a common reservoir container (1) and the difference in their lengths is chosen so that the supply of casting additive into the continuous casting mould (14) takes place approximately equally through the screw conveyors (20,20') on both sides of the immersed tube (17).

18. Device according to one of claims 1 to 16, **characterised in that** a number of screw conveyors (120,120',120'',120''',120'''') of approximately equal length extend away from a reservoir container (101) in such a way that the supply of casting additive into the continuous casting mould (114) takes place approximately equally on both sides of the immersed tube (17).

19. Device according to one of claims 1 to 18, **characterised in that** the reservoir container (1) has a stirring bed (80) for fluidising the casting additive (19).

20. Device according to one of claims 1 to 19, **characterised in that** the device includes a displacement device which allows displacement of the discharge point (129) in and/or transverse to the direction of feed of the screw conveyor (20,20';120,120',120'',120''',120'''').

21. Device according to claim 20, **characterised in that** the displacement device (160) includes at least one first linear displacer (161) which has a moveable slide (162) on which the reservoir container (101) of the device (200) is mounted.

22. Device according to claim 21, **characterised in that** the first linear displacer (161) is connected to the slide (163) of a second linear displacer (164), of which the axis of displacement (S) runs transverse to the axis of displacement (T) of the first linear displacer (161).

23. Device according to one of claims 1 to 22, **characterised in that** a small delivery apparatus (90) of a construction which is known in itself is arranged above the reservoir container (201) and communicating with its inlet neck (203), and matches the supply of casting additive into the reservoir container (201) automatically according to demand.

## Revendications

1. Dispositif (100 ; 200 ; 300) pour l'addition continue d'additifs de coulée pulvérulents ou granulaires (10 ; 11 ; 210) à la surface (13 ; 113 ; 213) d'un bain de métal en fusion dans une lingotière de coulée continue (14 ; 114 ; 214), comportant :
- un réservoir d'alimentation (1 ; 101 ; 201) recevant l'additif de coulée (10 ; 110 ; 210),
- au moins un transporteur à vis (20, 20' ; 120, 120', 120'', 120''', 120'''' ; 220) en liaison avec le réservoir d'alimentation (1 ; 101 ; 201) et passant entre la face inférieure de l'avant-creuset (16 ; 116 ; 216) et la face supérieure de la lingotière de coulée continue (14 ; 114 ; 214), et
- des points de soutirage (29 ; 129 ; 229) reliés à l'intérieur du transporteur à vis (20, 20' ; 120, 120', 120'', 120''', 120'''' ; 220),
caractérisé en ce que
- le dispositif (100 ; 200 ; 300) comporte des moyens mettant en vibration le transporteur à vis (20, 20' ; 120, 120' ; 120'', 120''', 120'''' ; 220) ou l'ensemble du dispositif, pendant les opérations de transport,
- le transporteur à vis (20, 20') comporte une ouverture (18) de sortie de l'additif de coulée (10) découpée dans la face tournée vers le bas de l'enveloppe du boîtier tubulaire (22) de ce transporteur (20, 20'),
- un embranchement tubulaire en forme de T, dont la partie tubulaire continue 31 est montée coulissante sur le boîtier (22) du transporteur à vis (20), forme une tubulure de sortie (24) dirigée vers le bas et communiquant avec l'ouverture de sortie (18), et
- un dispositif répartiteur (30) relié à l'ouverture de sortie (18) sert à distribuer l'additif de coulée provenant de l'ouverture de sortie (18), à plusieurs points de soutirage (29).

2. Dispositif selon la revendication 1,
caractérisé en ce que
les moyens comprennent un vibrateur (9 ; 109 ; 209) monté extérieurement sur une paroi frontale (6 ; 106 ; 206) du réservoir d'alimentation (1 ; 101 ; 201) ou sur le transporteur à vis (20, 20' ; 120, 120', 120'', 120''', 120'''' ; 220).

3. Dispositif selon la revendication 1 ou 2,
caractérisé en ce que
le vibrateur (9 ; 106 ; 209) est constitué d'une masse montée excentrée sur un arbre tournant entraîné par un moteur électrique, pneumatique ou hydraulique.

4. Dispositif selon l'une des revendication 1 à 3,
caractérisé en ce que
la fréquence du vibrateur (9 ; 109 ; 209) est de l'ordre de 50 Hz.

5. Dispositif selon l'une des revendications 1 à 4,
caractérisé en ce qu'
une ouverture de sortie (118, 118', 118'', 118''', 118'''') est prévue dans la paroi frontale avant (125, 125', 125'', 125''', 125'''') du transporteur à vis (120, 120', 120'', 120''', 120'''').

6. Dispositif selon l'une des revendications 1 à 5,
caractérisé en ce que
le bord inférieur de la tubulure de sortie (24) a la forme d'une bride (33) de raccordement au dispositif répartiteur (30).

7. Dispositif selon la revendication 6,
caractérisé en ce que
le dispositif répartiteur (30) comprend, raccordable à la bride (33), une contre-bride (34) d'où partent vers le bas en formant un premier embranchement, deux puits de soutirage (35, 35') symétriques par rapport à l'axe de la tubulure de sortie, faisant entre eux un angle d'environ 120° et dont les extrémités supérieures communiquent avec la tubulure de sortie (24), tandis que leurs extrémités inférieures constituent des points de soutirage (29).

8. Dispositif selon la revendication 7,
caractérisé en ce que
la tubulure de sortie (24) comporte un premier diviseur de flux (40) répartissant le flux d'additif de coulée, de manière définie, sur les puits de soutirage (35, 35').

9. Dispositif selon la revendication 8,
caractérisé en ce que
- le premier diviseur de flux (40) est constitué par un système de tôles déflectrices (41 ; 43 ; 43') dans lequel une paroi intermédiaire (41), située dans le plan défini par l'axe longitudinal du transporteur à vis (20, 20') et l'axe longitudinal de la tubulure de sortie (24), divise cette tubulure en deux demi-chambres (42, 42'),
- perpendiculairement à la paroi intermédiaire (41) et dans l'une des demi-chambres (42, 42'), une première paroi transversale (43) part de la partie médiane inférieure (44) de la tubulure (24) pour aller en diagonale jusqu'au bord supérieur arrière (45) de cette tubulure (24) en recouvrant la section ainsi traversée de la demi-chambre (42),
- de manière correspondante, une seconde paroi transversale (43'), dans l'autre demi-chambre (42') s'étend de la partie médiane inférieure (44) de la tubulure de sortie (24) jusqu'au bord supérieur avant (46), de sorte qu'une demi-chambre (42) est reliée exclusivement à un puits de soutirage (35) tandis que l'autre demi-chambre (42') est reliée exclusivement à l'autre puits de soutirage (35').

10. Dispositif selon la revendication 9,
caractérisé en ce que
la tubulure de sortie (24) contenant le premier diviseur de flux (40) peut pivoter autour de l'axe longitudinal du transporteur à vis (20, 20').

11. Dispositif selon l'une des revendications 7 à 10,
caractérisé en ce que
sur chacun des puits de soutirage (35, 35') est monté un puits latéral (37, 37') dirigé vers le bas, formant un second point d'embranchement et dont l'extrémité supérieure est en liaison avec l'intérieur du puits de soutirage (35, 35') correspondant, tandis que l'extrémité inférieure constitue un point de soutirage (29).

12. Dispositif selon la revendication 11,
caractérisé en ce que
les points de soutirage voisins (29) sont a peu près également espacés.

13. Dispositif selon la revendication 11 ou 12,
caractérisé en ce qu'
à chacun des seconds points d'embranchement se trouve un second diviseur de flux (50) assurant un écoulement à débit défini d'additif de coulée par l'intermédiaire du puits latéral correspondant.

14. Dispositif selon la revendication 13,
caractérisé en ce que
le second diviseur de flux (50) comprend une paroi séparatrice (51) horizontale, disposée au milieu du puits de soutirage (35, 35') en couvrant tout le diamètre intérieur de celui-ci, et d'un côté de cette paroi se trouve une ouverture (52) de liaison au puits latéral (37) dont la dimension selon l'axe longitudinal du puits latéral ne dépasse pas la paroi séparatrice.

15. Dispositif selon une des revendications 1 à 6,
caractérisé en ce que
dans la paroi frontale avant (25) du boîtier tubulaire (22) du transporteur à vis, il est prévu une ouverture de tropplein (26).

16. Dispositif selon la revendication 15,
caractérisé en ce qu'
en dessous du transporteur à vis (20, 20') se trouve un canal directeur (27) dépassant de la face frontale amont (25) et s'étendant en pente descendante jusque au-dessus de la surface (13) du bain de fusion situé dans la lingotière de coulée continue (14).

17. Dispositif selon l'une des revendications 1 à 16,
caractérisé en ce que
d'un réservoir d'alimentation commun (1), partent plusieurs transporteurs à vis (20, 20') sensiblement parallèles et présentant des longueurs différentes de manière que l'amenée d'additif de coulée par les transporteur (20, 20') dans la lingotière (14), soit sensiblement égale de part et d'autre du tube plongeur (17).

18. Dispositif selon l'une des revendications 1 à 16,
caractérisé en ce que
les transporteurs à vis (20, 20' ; 120, 120', 120'', 120''', 120'''') partant du réservoir d'alimentation (101) ont à peu près la même longueur de manière que l'amenée d'additif de fusion dans la lingotière (114) soit sensiblement égale de part et d'autre du tube plongeur (117).

19. Dispositif selon l'une des revendications 1 à 18,
caractérisé en ce que
le réservoir d'alimentation est un lit fluidisé (80) servant à fluidiser l'additif de fusion (19).

20. Dispositif selon l'une des revendications 1 à 19,
caractérisé en ce qu'
il comporte un dispositif de déplacement (160) permettant de déplacer le point de soutirage (129) selon la direction d'avancement du transporteur à vis (20, 20' ; 120, 120', 120'', 120''', 120'''') ou perpendiculairement à celle-ci.

21. Dispositif selon la revendication 20,
caractérisé en ce que
le dispositif de déplacement (160) comprend au moins un premier translateur (161) équipé d'un coulisseau mobile (162) sur lequel est monté le réservoir d'alimentation (101) du dispositif (200).

22. Dispositif selon la revendication 21,
caractérisé en ce que
le premier translateur (161) est relié au coulisseau (163) d'un second translateur (164) dont l'axe de déplacement (S) est perpendiculaire à l'axe de déplacement (T) du premier translateur (161).

23. Dispositif selon l'une des revendications 1 à 22,
caractérisé en ce qu'
au-dessus du réservoir d'alimentation (201) et en communication avec la tubulure de remplissage (203) de ce réservoir, se trouve un petit transporteur (90) de type connu assurant automatiquement, en fonction des besoins, l'amenée d'additif de coulée au réservoir d'alimentation (201).
